# EUROPÄISCHE PATENTSCHRIFT

(11) **EP 0 237 857 B1**
(45) Veröffentlichungstag und Bekanntmachung des Hinweises auf die Patenterteilung: **10.06.1992**
(21) Anmeldenummer: 87102885.8
(22) Anmeldetag: 28.02.1987
(51) Int. Cl.: H01H 33/28, H01H 31/02

(54) **Antriebsvorrichtung für einen elektrischen Trennschalter**
Driving gear for an electric disconnecting switch
Dispositif d'entraînement pour un sectionneur électrique

(30) Priorität: 14.03.1986 DE 3608481
(43) Veröffentlichungstag der Anmeldung: 23.09.1987
(73) Patentinhaber: BBC Brown Boveri AG, CH-5401 Baden (CH)
(72) Erfinder: Hahn, Walter, Ing., D-6000 Frankfurt/Main 60 (DE)
(74) Vertreter: Rupprecht, Klaus, Dipl.-Ing.

(56) Entgegenhaltungen:
- DE-A- 3 020 800
- DE-A- 3 413 793
- DE-B- 2 306 314
- FR-A- 2 559 307
- US-A- 2 669 614

## Beschreibung

Die Erfindung betrifft eine Antriebsvorrichtung gemäß dem Oberbegriff des Anspruches 1.

Eine Antriebsvorrichtung, die eine Spindel und ein damit gekuppeltes bzw. kuppelbares Zahnradgetriebe zur Betätigung der Schaltstücke des Trennschalter aufweist und von einem Antriebsmotor antreibbar ist, ist aus der DE-A- 34 13 793 bekannt geworden.

Bei dieser Antriebsvorrichtung ist ein mechanischer Energiespeicher in Form eines Schwungrades vorgesehen, mit dem erreicht wird, daß ein einmal eingeleiteter Schaltvorgang auch bei Ausfall des Antriebsmotors sicher beendet wird. Unter bestimmten Gesichtspunkten ist es auch erforderlich, den Antrieb manuell durchzuführen und aus diesem Grunde ist an die Spindel eine Handkurbel anfügbar, mit der die Spindel verdreht und damit das Schaltstück oder die Schaltstücke des Trennschalters ein- bzw. ausgeschaltet werden kann bzw. können.

Bei einem Motorantrieb für Stufenschalter (DE-B 23 06 314 B) ist es bekannt, dessen Antriebswelle mit einer Handkurbel anzutreiben. Dafür steht eine separate, axial verschiebbare, mit einem Stirnritzel versehene Handwelle zur Verfügung. Letztere gleitet in einem Festlager und besitzt zwei definierte axiale Stellungen. Dazu ist ein Kugelrastgesperre zwischen Festlager und Handwelle vorhanden, das von einem im Inneren der Handwelle gleitbaren Verriegelungsbolzen gesteuert wird, der einerseits von einer Feder und andererseits von der Handkurbel betätigbar ist.

Aufgabe der Erfindung ist es, die Antriebsvorrichtung so zu gestalten, daß der Einschaltvorgang erleichtert wird und daß in jedem Falle sichergestellt ist, daß bei abgezogener Handkurbel der Antriebsmotor mit der Spindel gekuppelt ist.

Diese Aufgabe wird erfindungsgemäß dadurch gelöst, daß das Zahnrad an einer die Spindel umgebenden Führungshülse angebracht ist, mit der es zwischen zwei Stellungen auf der Spindel von der Handkurbel verschiebbar ist und dabei in der ersten Stellung mit dem Zahnantrieb kämmt und in der zweiten Stellung vom Zahntrieb frei ist, und daß zwischen der Handkurbel und der Führungshülse steuerbare, in der Handkurbel angeordnete Verriegelungselemente vorgesehen sind, die die Handkurbel nur in der ersten Stellung des Zahnrades freigeben und das Herausziehen der Handkurbel gestatten.

Beim Anfügen der Handkurbel an die Spindel wird somit zunächst das Zahnrad außer Eingriff mit dem mit dem Motor gekuppelten Zahnantrieb gebracht, wodurch das Verdrehen der Spindel erheblich erleichtert ist, weil die Masse der bewegbaren Teile des Motors nicht mit angetrieben werden müssen. Aufgrund der erfindungsgemäßen Ausgestaltung wird dann das Zahnrad wieder in die Eingriffsstellung mit dem Zahnantrieb gebracht, wenn die Handkurbel abgezogen wird, und dabei ist sichergestellt, daß die Handkurbel erst dann abgezogen werden kann, wenn das Zahnrad mit dem Zahnantrieb gekuppelt ist.

Eine besonders vorteilhafte Ausgestaltung der Erfindung ist aus den kennzeichnenden Merkmalen der Unteransprüche zu entnehmen. So ist eine vorteilhafte Ausgestaltung der Verriegelung aus den kennzeichnenden Merkmalen des Anspruches 2 zu entnehmen und die Kupplung von Handkurbel und Zahnrad aus den Ansprüchen 3 bis 10. Als Gleitsteine können in bevorzugter Weise Kugeln vorgesehen werden.

Anhand der Zeichnung, in der ein Ausführungsbeispiel der Erfindung dargestellt ist, soll die Erfindung näher erläutert und beschrieben werden.

Es zeigt:
- Fig. 1: eine Längsschnittansicht durch die erfindungsgemäße Antriebsvorrichtung, unmittelbar nach dem Einschieben der Handkurbel,
- Fig. 2: eine Schnittansicht gemäß Schnittlinie A-A,
- Fig. 3: eine der Figur 1 entsprechende Schnittansicht, bei vollständig eingeführter Handkurbel und
- Fig. 4: eine Schnittansicht gemäß der Schnittlinie B-B.

Die Antriebsvorrichtung ist in ihrer Gesamtheit in einem kastenförmigen Gehäuse 10 untergebracht, von dem nur ein unmittelbar im Bereich der Antriebsvorrichtung befindlicher Teil dargestellt ist. Innerhalb des Gehäuses befindet sich eine Zwischenwand 11, und in einer Öffnung 12 im Gehäuse 10 und einer Öffnung 13 in der Zwischenwand 11 ist eine Spindel 14 drehbar aufgelagert und fixiert. Die Lagerung erfolgt dabei mittels Kugellagern 15 und 16. Die Spindel 14 ist mit einem Antriebsgewinde 17 versehen, das mit einem nicht näher dargestellten Zahnrad kämmt, wodurch ein Schneckenantrieb gebildet wird, mit dem das bewegliche Schaltstück bzw. die beweglichen Schaltstücke eines Trennschalters, der ebenfalls nicht dargestellt ist, angetrieben wird bzw. werden. Von ihrer Stirnseite 18 ausgehend besitzt die Spindel 14 eine Sacklochbohrung 19, die zwei Abschnitte 20 und 21 unterschiedlichen Durchmessers aufweist, deren Übergang zueinander die Bezugsziffer 22 trägt. Die Sacklochbohrung 19 setzt sich an ihrem Grunde fort in einen dritten Abschnitt 23 mit einem gegenüber den beiden Abschnitten 20 und 21 deutlich verkleinerten Durchmesser, in den eine Stange 24 eingesetzt und darin mittels einer querverlaufenden Halteschraube 25 fixiert ist. Die Stange 24 ist in ihrer Länge so bemessen, daß ihr freies Ende 26 die Stirnseite 18 überragt. Das freie Ende 26 ist mit einer Kegelspitze 27 versehen, die als Kulissenfläche dient.

Innerhalb der Sacklochbohrung 19 und zwar in dem Abschnitt 20 mit dem größeren Durchmesser ist ein Kolben 28 geführt, an dem ein zum Boden der Sacklochbohrung 19 hin gerichteter zylinderartiger Fortsatz 29 angeformt ist. Zwischen dem Kolben 28 und dem Boden der Sacklochbohrung 19 befindet sich eine Druckfeder 30, die den Kolben dauernd in Pfeilrichtung P, also praktisch aus der Sacklochbohrung 19 heraus, beaufschlagt.

Auf der Spindel 14 gleitend geführt ist eine Führungshülse 31 aufgebracht, die die Spindel 14 umfaßt und dabei die Stirnseite 18 immer überragt. Die Außenfläche der Führungshülse 31 besitzt zwei Abschnitte unterschiedlichen Durchmessers, und zwar einen Abschnitt 32 mit größerem und einen Abschnitt 33 mit kleinerem Durchmesser. Der Innenring des Lagers 15 umgreift dabei die Außenfläche des Abschnittes 33 mit kleinerem Durchmesser dergestalt, daß die Führungshülse 31 innerhalb des Innenringes des Lagers 15 gleiten kann. Im Bereich des Lagers 16 besitzt die Spindel einen radial verlaufenden Absatz 34, so daß die Führungshülse 31, die auf der Spindel 14 hin- und herverschiebbar geführt ist, in ihrer einen Stellung gegen den Absatz 34 und in ihrer anderen Stellung mit dem Übergang 35 zwischen den beiden Abschnitten 32 und 33 gegen den Innenring des Lagers 15 zum Anschlag kommt. Zwischen diesen beiden Stellungen ist die Führungshülse 31 bewegbar bzw. verschiebbar.

An der Außenfläche der Führungshülse 31, und zwar im Bereich des größeren Durchmessers, 32, ist ein radialer Flansch 36 vorgesehen, an dem ein Zahnrad 37 befestigt ist. Dieses Zahnrad 37 kämmt mit einem Zahnrad 38, das mit einem nicht näher dargestellten Elektromotor gekoppelt ist.

Die Führungshülse 31 besitzt an dem Ende des Abschnittes 33 mit kleinerem Durchmesser einen radial nach innen gerichteten Bund 39, wodurch in der in Figur 1 dargestellten Lage zwischen der Stirnfläche 18 und der Innenfläche des Bundes 39 ein ringförmiger Raum 40 gebildet ist.

Mit der Führungshülse 31 gekoppelt bzw. fest verbunden ist ein innerhalb der Führungshülse 31 quer zu ihrer Längsachse verlaufender Quersteg 41, der die Sacklochbohrung 19 in deren Bereich außerhalb des Kolbens 28 durchgreift.

In die Sacklochbohrung 19 eingesteckt ist das freie Ende 42 einer Handkurbel 43. Das freie Ende 42 besitzt eine Sacklochbohrung 44, deren Innendurchmesser dem Außendurchmesser der Stange 24 entspricht, so daß die Stange 24 in die Sacklochbohrung 44 eingreifen kann. In der Nähe des Bodens der Sacklochbohrung 44 befinden sich radial verlaufende Bohrungen 45, in denen Kugeln 46 radial verschiebbar festgehalten sind. Insgesamt sind, wie aus den Figuren 2 und 4 erkennbar, drei gleichmäßig am Umfang verhüllte Bohrungen 45, 47 und 48 und drei Kugeln 46, 49 und 50 darin untergebracht. An der Stirnseite des freien Endes 42 ist eine gabelförmige Vertiefung 51 vorgesehen, die so ausgebildet ist, daß sie den Quersteg 41 formschlüssig umfassen kann. Damit erfolgt die formschlüssige Verbindung zwischen der Antriebskurbel 43 der Spindel 14 einmal über den Quersteg 41, der ja auch die Spindel 14 durchgreift, und zum anderen können die Innenfläche der Sacklochbohrung 19 und die Außenfläche der Antriebskurbel 43 profiliert sein, so daß auch hier eine formschlüssige Verbindung gegeben ist.

Die Figur 1 zeigt die Antriebsvorrichtung in dem Zustand, in dem die Antriebskurbel 43 gerade eingesteckt ist. Die gabelförmige Vertiefung 51 hat gerade den Quersteg 41 umfaßt und die Stange 24 greift in die Sacklochbohrung 44 der Handkurbel ein. Die Kugeln 46 befinden sich noch in ihrer inneren Stellung, in der sie die Innenfläche der Sacklochbohrung 44 überragen und innerhalb der Außenfläche der Handkurbel 43 bzw. derem freiem Ende 42 liegen. Dadurch bestand die Möglichkeit, die Antriebskurbel 43 mit den Kugeln 46, 49 und 50 durch den Bund 39 hindurch einzuführen, so daß die Kugeln 46, 49 und 50 ins Innere des Bundes 39 gelangen. Bei weiterem Einführen laufen die Kugeln 46 bzw. 49 und 50 auf die Kegelspitze 27 auf und werden aus der Außenfläche des freien Endes 42 der Handkurbel 43 herausgedrückt und zwar in den ringförmigen Raum 40. Da die gabelförmige Vertiefung 51 auf den Quersteg aufgedrückt wird, wird auch gleichzeitig der Kolben 28 gegen die Kraft der Druckfeder 30 und über den Quersteg 41 die Führungshülse 31 entgegen der Pfeilrichtung P verschoben, wodurch das Zahnrad 37 außer Eingriff mit dem Zahnrad 38 gelangt.

Wenn die Hand- oder Antriebskurbel wieder herausgezogen werden soll, dann legen sich die Kugeln 46, 49 und 50 gegen den Bund 39 an, so daß über die Kugeln 46, 49 und 50 die Führungshülse 31 nach oben, also in Pfeilrichtung P, gezogen wird. Die Entkupplung erfolgt dann, wenn die Kugeln die Kegelspitze 27 passiert haben und nach innen ins Innere der Außenfläche der Handkurbel hineinwandern können. Dann wird die formschlüssige Verbindung zwischen den Kugeln und dem Bund gelöst, und die Handkurbel kann vollständig herausgezogen werden. Die Stange 24 ist dabei so lang, daß die Kugeln in dem Augenblick freigegeben werden, wenn die beiden Zahnräder 37 und 38 wieder vollständig miteinander kämmen.

Die Sicherung der Lage der Führungshülse 31 und damit des Zahnrades 37 in diesem Falle wird durch die Druckfeder 30 bewirkt, die auf den Kolben 28 drückt, der selbst wiederum gegen den Quersteg 41 anliegt bzw. diesen nach oben beaufschlagt, also in Richtung Koppeln der Zahnräder 37 und 38.

Die Kugeln 46, 49 und 50 sind in ihren Bohrungen 45, 47 und 48 radial frei beweglich, jedoch am Herausfallen aus der Handkurbel 42 gehindert.

## Patentansprüche

1. Antriebsvorrichtung für einen Trennschalter, mit einer drehbar gelagerten, in axialer Richtung fest angeordneten Spindel (14), die mit dem beweglichen Schaltstück des Trennschalters antriebsmäßig gekuppelt ist, dergestalt, daß bei Drehen der Spindel (14) das bewegliche Schaltstuck betätigt wird, und mit einem an der Spindel (14) angeordneten Zahnrad (37), das mit einem mit einem elektromotorischen Antrieb gekoppelten Zahnantrieb zu ihrer Verdrehung und damit zur Betätigung des beweglichen Schaltstückes kämmt, wobei die Spindel (14) auch mit einer Handkurbel (43) drehbar ist, dadurch gekennzeichnet, daß das Zahnrad (37) an einer die Spindel (14) umgebenden Führungshülse (31) angebracht ist, mit der es zwischen zwei Stellungen auf der Spindel (14) von der Handkurbel (43) verschiebbar ist und dabei in der ersten Stellung mit dem Zahnantrieb (38) kämmt und in der zweiten Stellung vom Zahnantrieb (38) frei ist, und daß zwischen der Handkurbel (43) und der Führungshülse (31) steuerbare, in der Handkurbel (43) angeordnete Verriegelungselemente (46, 49, 50) vorgesehen sind, die die Handkurbel (43) nur in der ersten Stellung des Zahnrades (37) freigeben und das Herausziehen der Handkurbel (14) gestatten.

2. Antriebsvorrichtung nach Anspruch 1, dadurch gekennzeichnet, daß die Spindel (14) an ihrer Stirnseite eine das Einsteckende der Handkurbel (43) aufnehmende Sacklochbohrung (19) mit einer darin angeordneten stabförmigen Kulisse (24, 27) aufweist und die verriegelungselemente (46, 49, 50) mindestens einen radial verschiebbaren Gleitstein aufweisen, der bzw. die von der Kulisse (24, 27) nach außen beim Einfügen der Handkurbel in die Sacklochbohrung, (19) in einen durch einen mit dem Zahnrad (37) fest verbundenen Vorsprung (39) begrenzten Raum drückbar ist bzw, sind.

3. Antriebsvorrichtung nach Anspruch 2, dadurch gekennzeichnet, daß die Führungshülse (31) das freie Ende der Spindel (14) übergreift, und daß der Vorsprung (39) an der Führungshülse (31) angeformt ist.

4. Antriebsvorrichtung nach Anspruch 3, dadurch gekennzeichnet, daß der Vorsprung (39) bundförmig ist und nach innen ragt, und daß zwischen dem Vorsprung (39) und der Stirnfläche der Spindel (14) ein ringförmiger Raum (40) gebildet ist, in den der Gleitstein bzw. die Gleitsteine hineindrückbar ist bzw. sind.

5. Antriebsvorrichtung nach Anspruch 4, dadurch gekennzeichnet, daß innerhalb der Führungshülse (31), die Spindel (14) quer zu ihrer Längsachse durchgreifend, ein Quersteg (41) angeformt ist, der mit dem gabelartig ausgebildeten freien Ende (42) der Handkurbel (43) formschlüssig in Eingriff bringbar ist und dabei mit dieser zusammenwirkt.

6. Antriebsvorrichtung nach Anspruch 5, dadurch gekennzeichnet, daß innerhalb der Sacklochbohrung (19) zwischen deren Boden und dem Quersteg (41) eine Druckfeder (30) vorgesehen ist, welche Druckfeder (30) den Quersteg (41) und damit die Führungshülse (31) gegen einen ortsfesten Anschlag drückt, wenn die Handkurbel herausgezogen ist.

7. Antriebsvorrichtung nach Anspruch 6, dadurch gekennzeichnet, daß zur Führung der Druckfeder (30) innerhalb der Sacklochbohrung (19) ein Kolben (28) vorgesehen ist, der von der Druckfeder (30) gegen den Quersteg (41) gedrückt ist.

8. Antriebsvorrichtung nach Anspruch 7, dadurch gekennzeichnet, daß in der Sacklochbohrung (19) ein Absatz (22) vorgesehen ist, gegen den der Kolben (28) von der Handkurbel über den Quersteg (41) zur Begrenzung des Weges des Kolbens (28) angedrückt wird, wobei in dieser zweiten Stellung das Zahnrad (37) außer Eingriff mit dem Zahnantrieb (38) gelangt ist.

9. Antriebsvorrichtung nach einem der vorigen Ansprüche, dadurch gekennzeichnet, daß die Kulisse (24,27) aus einer Stange (24) mit einer Kegelspitze (27) besteht, und daß die Kulisse (24,27) im Inneren der Sacklochborung (19) angebracht ist.

10. Antriebsvorrichtung nach Anspruch 9, dadurch gekennzeichnet, daß die Länge der Stange (24) so bemessen ist, daß der Gleitstein bzw. die Gleitsteine von der Kulisse (24, 27) erst dann freigebbar sind, wenn beim Herausziehen der Handkurbel (43) das Zahnrad (37) mit dem Zahnantrieb kämmt.

11. Antriebsvorrichtung nach Anspruch 8, dadurch gekennzeichnet, daß der Gleitsein bzw. die Gleitsteine Kugeln (46, 49, 50) sind.

## Claims

1. Drive device for an isolating switch, having a rotatably mounted spindle (14) which is securely arranged in the axial direction and is drive-coupled to the movable switching element of the isolating switch in such a way that when the spindle (14) rotates the movable switching element is actuated, and having a gear wheel (37) which is arranged on the spindle (14) and inter-meshes with a gear drive, which is coupled to an electromotive drive, in order to rotate the spindle and thus actuate the movable switching element, the spindle (14) also being rotatable with a hand crank (43) characterised in that the gear wheel (37) is attached to a guide sleeve (31) which surrounds the spindle (14) and with which it can be displaced between two positions on the spindle (14) by the hand crank (43), intermeshing with the gear drive (38) in the first position and being free from the gear drive (38) in the second position, and in that controllable locking elements (46, 49, 50) arranged in the hand crank (43) are provided between the hand crank (43) and the guide sleeve (31), which elements release the hand crank (43) only the first position of the gear wheel (37) and permit the hand crank (43) to be pulled out.

2. Drive device according to Claim 1, characterised in that the spindle (14) has on its end side a blind hole bore (19) receiving the insertion end of the hand crank (43) and having a rod-shaped connecting member (24, 27) arranged thereon, and the locking elements (46, 49, 50) have at least one radially displaceable sliding element, which sliding element or elements can be pressed outwards by the connecting members (24, 27) into a space, which is bounded by a projection (39) securely connected to the gear wheel (37), when the hand crank is inserted in the blind hole bore (19).

3. Drive device according to Claim 2, characterised in that the guide sleeve (31) engages over the free end of the spindle (14), and in that the projection (39) is formed onto the guide sleeve (31).

4. Drive device according to Claim 3, characterised in that the projection (39) is collar shaped and projects inwards, and in that an annular space (40) is formed between the projection (39) and the end face of the spindle (14), into which space the sliding element or elements can be pressed.

5. Drive device according to Claim 4, characterised in that a transverse web (41) is formed, engaging through the spindle (14) transversely to its longitudinal axis, within the guide sleeve (31), and can be brought into engagement in a positively locking manner with the free end (42), of fork-like construction, of the hand crank (43), and at the same time interacts with the latter.

6. Drive device according to Claim 5, characterised in that a compression spring (30) is provided inside the blind hole bore (19) between its floor and the transverse web (41) and presses the transverse web (41) and thus the guide sleeve (31) against a locationally fixed stop when the hand crank is pulled out.

7. Drive device according to Claim 6, characterised in that a piston (28) which is pressed by the compression spring (30) against the transverse web (41) is provided for the purpose of guiding the compression spring (30) inside the blind hole bore (19).

8. Drive device according to Claim 7, characterised in that a shoulder (22) against which the piston (28) is pressed by the hand crank via the transverse web (41) in order to limit the path of the piston (28) is provided in the blind hole bore (19), the gear wheel (37) disengaging from the gear drive (38) in this second position.

9. Drive device according to one of the preceding claims, characterised in that the connecting member (24, 27) consists of a rod (24) with a conical tip (27), and in that the connecting member (24, 27) is attached inside the blind hole bore (19).

10. Drive device according to Claim 9, characterised in that the length of the rod (24) is dimensioned in such a way that the sliding element or elements cannot be released by the connecting member (24, 27) until the gear wheel (37) intermeshes with the gear drive when the hand crank (43) is pulled out.

11. Drive device according to Claim 8, characterised in that the sliding element or elements are spheres (46, 49, 50).

## Revendications

1. Dispositif d'entraînement pour un sectionneur comportant une broche (14) montée mobile en rotation et fixe dans la direction axiale, qui est couplée en entraînement à l'élément de contact mobile du sectionneur de manière telle que l'élément de contact mobile soit actionné lors de la rotation de la broche (14), et une roue dentée (37) montée sur la broche (14) qui engrène avec une transmission à engrenages couplée à un mécanisme d'entraînement à moteur électrique pour son entraînement en rotation et, ainsi, pour l'actionnement de l'élément de contact mobile, la broche (14) pouvant également être mise en rotation à l'aide d'une manivelle (43), **caractérisé** en ce que la roue dentée (37) est montée sur une douille de guidage (31) entourant la broche (14), avec laquelle elle peut être déplacée par la manivelle (43) sur la broche (14) entre deux positions, la roue dentée engrenant avec la transmission à engrenages (38) dans la première position, et, étant désengagée de la transmission à engrenages (38) dans la deuxième position, et en ce qu'il est prévu, entre la manivelle (43) et la douille de guidage (31), des organes de verrouillage (46, 49, 50) commandés, disposés à l'intérieur de la manivelle (43), qui libèrent la manivelle (43) uniquement dans la première position de la roue dentée (37) et permettent de retirer la manivelle (43).

2. Dispositif d'entraînement selon la revendication 1, **caractérisé** en ce que la broche (14) comporte à son extrémité frontale un perçage borgne (19) recevant la queue d'emmanchement de la manivelle (43) avec une coulisse (24, 27) en forme de tige montée à l'intérieur de cellec-i et les organes de verrouillage (46, 49, 50) comportent au moins un coulisseau qui peut se déplacer radialement qui, lors de l'introduction de la manivelle (43) dans le perçage borgne (19), est ou sont repoussé(s) par la coulisse (24, 27) vers l'extérieur dans une chambre qui est délimitée par un élément formant saillie (39) solidaire de la roue dentée (37).

3. Dispositif d'entraînement selon la revendication 2**, caractérisé** en ce que la douille de guidage (31) entoure l'extrémité libre de la broche (14) et en ce que l'élément formant saillie (39) est formé sur la douille de guidage (31).

4. Dispositif d'entraînement selon la revendication 3, **caractérisé** en ce que l'élément formant saillie (39) a une forme de collet et fait saillie vers l'intérieur et en ce qu'une chambre annulaire (40) dans laquelle s'engage(nt) le ou les coulisseaux est formée entre l'élément formant saillie (39) et la face frontale de la broche (14).

5. Dispositif d'entraînement selon la revendication 4, **caractérisé** en ce qu'une barrette transversale (41) qui s'engage par conjuguaison de forme dans l'extrémité libre en forme de fourche (42) de la manivelle (43) et coopère avec celle-ci est formée à l'intérieur de la douille de guidage (31) perpendiculairement à l'axe longitudinal de la broche (14).

6. Dispositif d'entraînement selon la revendication 5, **caractérisé** en ce qu'il est prévu, à l'intérieur du perçage borgne (19), entre le fond de celui-ci et la barrette transversale (41), un ressort de compression (30) qui applique la barrette transversale (41) et par conséquent la douille de guidage (31) contre une butée fixe lorsque la manivelle est retirée.

7. Dispositif d'entraînement selon la revendication 6, **caractérisé** en ce qu'il est prévu, pour le guidage du ressort de compression (30), à l'intérieur du perçage borgne (19), un piston (28) qui est appliqué par le ressort de compression (30) contre la barrette transversale (41).

8. Dispositif d'entraînement selon la revendication 7, **caractérisé** en ce qu'il est prévu, à l'intérieur du perçage borgne (19), un épaulement (22) contre lequel le piston (28) est repoussé par la manivelle par l'intermédiaire de la barrette transversale (41) afin de limiter la course du piston (28), le piston (37) étant désengagé de la transmission à engrenages (38) dans cette deuxième position.

9. Dispositif d'entraînement selon l'une des revendications précédentes, **caractérisé** en ce que la coulisse (24, 27) est constituée d'une tige (24) munie d'une extrémité conique (27) et en ce que la coulisse (24, 27) est montée à l'intérieur du perçage borgne (19).

10. Dispositif d'entraînement selon la revendication 9, **caractérisé** en ce que la longueur de la tige (24) est telle que le ou les coulisseaux ne sont libérés par la coulisse (24, 27) que lorsque le pignon (37) engrène avec la commande à engrenages lors du retrait de la manivelle (43).

11. Dispositif d'entraînement selon la revendication 8, **caractérisé** en ce que le ou les coulisseaux sont des billes (46, 49, 50).
